# EUROPÄISCHE PATENTSCHRIFT

(11) **EP 1 281 329 B1**
(45) Veröffentlichungstag und Bekanntmachung des Hinweises auf die Patenterteilung: **15.02.2006**
(21) Anmeldenummer: 02018347.1
(22) Anmeldetag: 23.07.1998
(51) Int. Cl.: A24C 5/18

(54) **Vorrichtung zum Fördern eines Stranges der Tabak verarbeitenden Industrie**
Device for conveying a rod in the tobacco industry
Dispositif de transport d'un boudin dans l'industrie du tabac

(30) Priorität: 02.08.1997 DE 19733443
(43) Veröffentlichungstag der Anmeldung: 05.02.2003
(62) Teilanmeldung aus: 98941405.7
(73) Patentinhaber: Hauni Maschinenbau AG, 21033 Hamburg (DE)
(72) Erfinder: Schmick, Clemens, 21052 Geesthacht (DE)

(56) Entgegenhaltungen:
- DE-A- 3 627 057
- DE-A- 4 215 059
- DE-C- 891 671
- GB-A- 974 821
- US-A- 3 088 468

## Beschreibung

Die Erfindung betrifft eine Vorrichtung zum Fördern eines Stranges der tabakverarbeitenden Industrie mit einer Führung für ein den Strang förderndes Band, das am Grunde eines offenen Kanals läuft. Unter einem "Strang der tabakverarbeitenden Industrie" wird insbesondere ein Faserstrang, vorzugsweise aus Schnittabak, verstanden.

In einer Maschine zum Herstellen eines Zigarettenstranges (Zigarettenstrangmaschine) wird einem den Boden eines Strangführungskanals (Tabakkanal) bildenden, umlaufenden Strangförderer Tabak in Form eines Schauers aus vereinzelten Tabakfasern zugeführt, in einer Strangbildungszone im Tabakkanal auf dem Strangförderer angesammelt und als Tabakstrang aus der Strangbildungszone abgefördert. Der Tabakstrang wird anschließend durch Überschußabnahme vergleichmäßigt, bevor er im weiteren Verlauf des Herstellungsprozesses durch Umhüllen mit einem Hüllmaterialstreifen zu einem Zigarettenstrang verarbeitet und schließlich in Tabakstäbe einfacher oder mehrfacher Gebrauchslänge zerschnitten wird. Als Strangförderer wird in modernen Maschinen in der Regel das Untertrum eines Strangförderbandes benutzt, an welchem der angesammelte Faserstrang hängend gefördert wird. Das Strangförderband wird von seiner Rückseite her mit Unterdruck beaufschlagt, so daß durch das Strangförderband hindurch ein die Tabakfasern haltender Saugzug entsteht. Man bezeichnet diese Art von Förderern auch als Saugstrangförderer. Das Fördertrum des Strangförderbandes erstreckt sich im Tabakkanal vom Anfang der Strangbildungszone durch den Bereich der Überschußabnahmeeinrichtung bis zu seinem Abgabeende, an welchem der gebildete Tabakstrang an eine Strangeinheit abgegeben wird. In der Strangeinheit wird der Tabakstrang mit dem Hüllmaterialstreifen umhüllt, so daß ein Zigarettenstrang entsteht, der schließlich zu Zigaretten oder Filterzigaretten weiterverarbeitet wird. Die Länge der Förderstrecke des Saugstrangförderers und die hohe Geschwindigkeit der modernen Strangmaschinen stellen hohe Anforderungen an den Strangförderer und die den Lauf des Strangförderers beeinflussenden Führungsmittel.

Zigarettenstrangmaschinen mit Strangförderbändem der vorbeschriebenen Art sind beispielsweise in der US-PS 4 805 641, der GB-PS 974 821 und der US-PS 4 344 526 dargestellt. Ein Stützelement gemäß dem Oberbegriff von Anspruch 1 ist bekannt aus dem Dokument DE 42 15 509 A.
Die der Erfindung zugrundeliegende Aufgabe besteht darin, eine Vorrichtung der eingangs beschriebenen Art weiter zu verbessern.

Diese Aufgabe wird erfindungsgemäß durch die Merkmale als Kennzeichnenden Teils von Anspruch 1. gelöst.

Weiterbildungen und weitere Ausgestaltungen der Erfindung sind den untergeordneten Ansprüchen zu entnehmen.

Die Erfindung bietet den Vorteil, daß die relativ kleinen Einzelelemente aus hochverschleißfestem Material, z. B. aus Hartmetall oder Keramik, bestehen können, ohne so teuer zu werden, wie eine ganze Führungsfläche aus einem derartigen Material Die Einzelelemente lassen sich bei Abnutzung schnell austauschen. Das gleiche gilt für den Fall, daß die Strömungsverhältnisse der Luft im Tabakkanal geändert werden sollen, beispielsweise wenn die Fasem des zugeführten Tabaks eine andere Struktur aufweisen. In diesem Fall werden einfach Einzelelemente mit anderen Strömungswiderständen in die Führungsnuten eingeschoben. Die Strömungsverhältnisse können leicht so eingestellt werden, daß die Luftwiderstände im Verlauf zunehmender Stranghöhe abnehmen. Außerdem ist es durch unterschiedliche Ausgestaltung der Führungsflächen der Einzelelemente leicht möglich, die Form des Strangförderbandes zu variieren von eben zu gerundeten Endbereichen bis zur ganz gerundeten teilzylindrischen Form.

Die Erfindung wird anhand von Ausführungsbeispielen näher erläutert.
Es zeigen:
- Figur 1: eine Untersicht eines Halters für Einzelelemente in vergrößertem Maßstab,
- Figur 2: eine Seitenansicht des Halters gemäß Figur 1,
- Figur 3: einen Schnitt nach Linie A-A in Figur 2 einschließlich eines anschließenden Tabakkanals,
- Figur 4: einen Schnitt nach Linie B-B in Figur 2 einschließlich eines anschließenden Tabakkanals,
- Figur 5: eine Draufsicht auf ein Einzelelement,
- Figur 6 -: eine Variante der konstruktiven Ausbildung eines Einzelelementes,
- Figur 7: eine weitere Variante der konstruktiven Ausbildung eines Einzelelementes.

Die Figuren 1 und 2 zeigen einen Teil einer Strangführungseinheit 1 einer Zigarettenstrangmaschine in vergrößertem Maßstab, die zur besseren Darstellbarkeit durch Bruchlinien stark verkürzt ist. Ein in Figur 1 von unten dargestellter Halter weist Luftdurchlässe 2 auf, durch die Saugluft von unten nach oben in einen Unterdruckraum (Position 3 in den Figuren 3 und 4) strömen kann.

In den Figuren 3 und 4 sind weitere Einzelheiten zeigende Schnitte entsprechend den Schnittlinien A-A bzw. B-B in Figur 2 dargestellt. In diese Schnitte sind zusätzlich Einzelelemente 4 zur Führung eines Strangförderbandes 6 (übertrieben dick gezeichnet) und ein Tabakkanal 7 eingezeichnet. Der Halter 1 weist zwei Wangen 8 und 9 auf, die mittels nicht sichtbarer Schrauben miteinander verschraubt werden können. In Figur 2 ist eine entsprechende Gewindebohrung 11 dargestellt. Die Wangen 8 und 9 haben Führungsnuten 12, in die segmentförmige Einzelelemente 4 zur Bandführung, von denen Figur 5 Einzelheiten zeigt, senkrecht zur Zeichenebene einschiebbar sind. Zur klemmenden Fixierung der Einzelelemente/Segmente 4 können nicht dargestellte Stiftschrauben in Gewindebohrungen 13 dienen. Im Mittenbereich haben die Einzelelemente 4 Luftdurchlässe 5, welche unterschiedliche Strömungsquerschnitte aufweisen können. Die Einzelelemente 4 begrenzen und führen mit oben und seitlich angeordneten Führungsflächen das luftdurchlässige Förderband 6, das in Richtung senkrecht zur Zeichenebene antreibbar ist. Unterhalb der Wangen 8 und 9 und der Einzelelemente 4 erstrecken sich in bekannter Weise Wangen 14 und 16, die den Tabakkanal 7 begrenzen. Die von unten zugeführten Tabakfasern werden von einem Saugluftstrom, der durch den Kanal 7, das luftdurchlässige Band 6, die Luftdurchlässe 5 in den Einzelelementen 4 sowie durch die Luftdurchlässe 2 in dem Halter 1 in den Unterdruckraum 3 strömt, mitgenommen und lagern sich an dem Band 6 an, wo sie sich zu einem nicht dargestellten Tabakstrang ansammeln und abgefördert werden.

Figur 4 unterscheidet sich von Figur 3 nur dadurch, daß die Gewindebohrungen 13 zum Klemmen der Einzelelemente 4 fehlen.

Figur 5 zeigt eine Draufsicht auf die Führungsseite eines Einzelelementes 4. Die in den Führungennuten 12 der Wangen 8, 9 eingeschobenen Flächen der Einzelelemente 4 werden von den Linien 18, 19 begrenzt. Von den Linien 19 und 21 wird ein Steg 22 begrenzt. Zwischen den Stegen 22 ist das Strangförderband 6 an Führungsflächen 24 geführt. Mit 23 sind leichte Abschrägungen nach unten bezeichnet. Die gegenüberliegende Rückseite des Einzelelementes 4 ist glatt.

Anhand der Figuren 1 bis 5 lassen sich die in der Einleitung erwähnten Vorteile leicht erkennen: Leichtes Anbringen der relativ kurzen Einzelelemente, die auch dann preisgünstig sind, wenn sie aus relativ teurem verschleißfestem Material bestehen; leichtes Auswechseln der Einzelelemente, z. B. wegen Verschleißes oder zur Beeinflussung der Strömungsverhältnisse der Saugluft im Tabakkanal 7.

Durch den Einsatz spezifisch gestalteter Einzelelemente 4 mit in Form und Größe unterschiedlichen Strömungsquerschnitten ihrer Luftdurchlässe 5 läßt sich durch entsprechende Kombination oder Auswechslung von Einzelelementen ein gewünschtes bzw. optimales Strömungsprofil über die Länge des Strangführungskanals erzielen.

Figur 6 zeigt eine Variante eines geschnitten gezeichneten Einzelelementes 4 mit einer Führungsfläche 24 für das Strangförderband 6, deren Endbereiche 24a gerundet sind in vergrößertem Maßstab.

Figur 7 zeigt eine Variante eines geschnitten gezeichneten Einzelelementes 4 in vergrößertem Maßstab, bei dem die Führungsfläche 24b für das Strangförderband als Teil einer Zylinderinnenfläche ausgeführt ist.

## Patentansprüche

1. Stützelement zum Abstützen eines einen Strang der Tabak verarbeitenden Industrie transportierenden Endlosförderers (6) mit
- seitlichen Führungsflächen zum Einschub des Elements (4) in eine Nut (12) eines Halters (1),
- mit den seitlichen Führungsflächen verbundenen Stegen (22) zum seitlichen Führen des Förderers, wobei das Stützelement wesentlich kürzer als der den Strang fördernde Abschnitt des Förderers ist, **gekennzeichnet durch**
- mindestens eine zwischen den Stegen angeordnete und diese verbindende Führungsfläche (24) zum Abstützen des Förderers.

2. Stützelement nach Anspruch 1, **dadurch gekennzeichnet, dass** die die Stege (22) verbindende Führungsfläche (24) ein- und/oder auslaufseitig (bezüglich der Transportrichtung des Förderers) eine Abschrägung (23) aufweist.

3. Stützelement nach Anspruch 1 oder 2, **dadurch gekennzeichnet, dass** die Stege (22) auf der dem Förderer zugewandten Seite ein- und/oder auslaufseitig Abschrägungen aufweisen.

4. Stützelement nach einem der vorangehenden Ansprüche, **dadurch gekennzeichnet, dass** die Führungsfläche (24) einen Luftdurchtritt (5) aufweist.

5. Stützelement nach einem der vorangehenden Ansprüche, **dadurch gekennzeichnet, dass** die Führungsfläche (24) gekrümmt ist.

6. Stützelement nach einem der vorangehenden Ansprüche, **dadurch gekennzeichnet, dass** die Führungsfläche (24) nur in den an die Stege (22) angrenzenden Randbereichen gekrümmt ist.

7. Stützelement nach einem der vorangehenden Ansprüche, **dadurch gekennzeichnet, dass** das Stützelement zumindest an den mit dem Förderer in Kontakt kommenden Flächen eine verschleißfeste Oberfläche insbesondere aus Hartmetall oder Keramik aufweist.

8. Stützelement nach einem der vorangehenden Ansprüche, **dadurch gekennzeichnet, dass** das Stützelement aus einem verschleißbeständigen Material, insbesondere Hartmetall oder Keramik, gefertigt ist.

## Claims

1. Support element for supporting a continuous conveyor (6) that carries a rope of the tobacco-processing industry, comprising
- lateral guide surfaces for insertion of the element (4) into a groove (12) of a holder (1),
- webs (22) connected to the lateral guide surfaces for lateral guidance of the conveyor, wherein the support element is much shorter than the portion of the conveyor carrying the rope,
**characterized by**
- at least one guide surface (24), which is disposed between and connects the webs, for supporting the conveyor.

2. Support element according to claim 1, **characterized in that** the guide surface (24) connecting the webs (22) has at the inlet- and/or outlet side (in relation to the transport direction of the conveyor) a bevel (23).

3. Support element according to claim 1 or 2, **characterized in that** the webs (22) at the side facing the conveyor have bevels at the inlet- and/or outlet side.

4. Support element according to one of the preceding claims, **characterized in that** the guide surface (24) has an air hole (5).

5. Support element according to one of the preceding claims, **characterized in that** the guide surface (24) is curved.

6. Support element according to one of the preceding claims, **characterized in that** the guide surface (24) is curved only in the edge regions adjoining the webs (22).

7. Support element according to one of the preceding claims, **characterized in that** the support element at least at the surfaces coming into contact with the conveyor has a wear-resistant surface in particular of hard metal or ceramic material.

8. Support element according to one of the preceding claims, **characterized in that** the support element is manufactured from a wear-resistant material, in particular from hard metal or ceramic material.

## Revendications

1. Elément d'appui pour le soutien d'un transporteur continu (6) transportant un boudin de l'industrie du tabac, comprenant
- des surfaces de guidage latérales pour l'introduction de l'élément (4) dans une rainure (12) d'un support (1),
- des nervures (22) reliées aux surfaces de guidage latérales pour le guidage latéral du transporteur, l'élément d'appui étant nettement plus court que le tronçon transportant le boudin, du transporteur, **caractérisé par**
- au moins une surface de guidage (24) disposée entre les nervures et reliant celles-ci, pour le soutien du transporteur.

2. Elément d'appui selon la revendication 1, **caractérisé en ce que** la surface de guidage (24) reliant les nervures (22) présente un chanfrein (23) côté entrée et/ou côté sortie (par rapport au sens de transport du transporteur).

3. Elément d'appui selon la revendication 1 ou 2, **caractérisé en ce que** les nervures (22) présentent des chanfreins côté entrée et/ou côté sortie sur le côté tourné vers le transporteur.

4. Elément d'appui selon l'une des revendications précédentes, **caractérisé en ce que** la surface de guidage (24) présente un passage d'air (5).

5. Elément d'appui selon l'une des revendications précédentes, **caractérisé en ce que** la surface de guidage (24) est incurvée.

6. Elément d'appui selon l'une des revendications précédentes, **caractérisé en ce que** la surface de guidage (24) est incurvée seulement dans les régions de bord contiguës aux nervures (22).

7. Elément d'appui selon l'une des revendications précédentes, **caractérisé en ce que** l'élément d'appui présente, au moins sur les surfaces en contact avec le transporteur une surface résistante à l'usure, en particulier en métal dur ou en céramique.

8. Elément d'appui selon l'une des revendications précédentes, **caractérisé en ce que** l'élément d'appui est fabriqué en un matériau résistant à l'usure, en particulier du métal dur ou de la céramique.
